# EUROPÄISCHE PATENTSCHRIFT

(11) **EP 1 629 143 B1**
(45) Veröffentlichungstag und Bekanntmachung des Hinweises auf die Patenterteilung: **06.06.2012**
(21) Anmeldenummer: 04724963.6
(22) Anmeldetag: 01.04.2004
(51) Int. Cl.: D02G 1/16, D02J 1/08

(54) **DÜSENKERN FÜR EINE VORRICHTUNG ZUR ERZEUGUNG VON SCHLINGENGARN SOWIE VERFAHREN ZUR HERSTELLUNG EINES DÜSENKERNES**
NOZZLE CORE FOR A DEVICE USED FOR PRODUCING LOOP YARN, AND METHOD FOR THE PRODUCTION OF A NOZZLE CORE
PARTIE CENTRALE DE FILIERE POUR UN DISPOSITIF DE PRODUCTION DE FIL BOUCLE ET PROCEDE DE FABRICATION D'UNE PARTIE CENTRALE DE FILIERE

(30) Priorität: 27.05.2003 CH 946032003
(43) Veröffentlichungstag der Anmeldung: 01.03.2006
(73) Patentinhaber: Oerlikon Heberlein Temco Wattwil AG, 9630 Wattwil (CH)
(72) Erfinder: BERTSCH, Gotthilf, CH-9642 Ebnat-Kappel (CH)
(74) Vertreter: Hepp Wenger Ryffel AG
(86) Internationale Anmeldenummer: PCT/CH2004/000202
(87) Internationale Veröffentlichungsnummer: WO 2004/106605

(56) Entgegenhaltungen:
- EP-A- 0 088 254
- EP-A- 1 022 366
- EP-B- 0 880 611
- DE-A- 3 927 910

## Beschreibung

### Technisches Gebiet

Die Erfindung betrifft ein Verfahren zur Herstellung eines Keramik-Düsenkerns als Teil einer Vorichtung für die Erzeugung von Schlingengarn sowie einen Düsenkern für eine Vorrichtung zur Erzeugung von Schlingengarn.

### Stand der Technik

Unter dem Begriff des Texturierens wird zum Teil noch die Veredelung von gesponnenen Filamentbündeln bzw. den entsprechenden Endlosgarnen verstanden mit dem Ziel, dem Garn einen textilen Charakter zu geben. Im nachfolgenden Beschrieb wird unter dem Begriff des Texturierens die Erzeugung von einer Vielzahl von Schlingen an einzelnen Filamenten bzw. die Herstellung von Schlingengarn verstanden. Eine ältere Lösung für das Texturieren ist in der EP 0 088 254 beschrieben. Das Endlosfilamentgarn wird am Eintrittsende einer Texturierdüse dem Garnführungskanal zugeführt und an einem trompetenförmigen Austrittsende durch die Stosskräfte einer Überschallströmung texturiert. Der Garnführungskanal ist zylindrisch mit konstantem Querschnitt. Der Eintritt ist leicht gerundet für eine problemlose Einführung des unbehandelten Garnes. Am trompetenförmigen Austrittsende befindet sich ein Leitkörper, wobei zwischen Trompetenform und dem Leitkörper die Schlingenbildung stattfindet. Das Garn wird mit grosser Überlieferung der Texturierdüse zugeführt. Die Überlieferung wird für die Schlingenbildung an jedem einzelnen Filament benötigt, was eine Titererhöhung am Austrittsende zur Folge hat.

Die EP 0 088 254 ging aus von einer Vorrichtung zur Texturierung wenigstens eines, aus einer Mehrzahl von Filamenten bestehenden Endlosgarnes. Die Düse enthält einen Garnführungskanal sowie mindestens eine in radialer Richtung in den Kanal einmündende Zuführung für das Druckmedium. Die gattungsgemässe Düse wies eine sich nach aussen erweiternde Austrittsöffnung des Kanals aus und einen in die Austrittsöffnung hineinragenden, mit derselben einen Ringspalt bildenden kugel- bzw. halbkugelförmigen Leitkörper. Es wurde erkannt, dass bei texturierten Garnen die Erhaltung der Garneigenschaften sowohl während des Verarbeitungsprozesses als auch nach demselben am Fertigprodukt ein wichtiges Kriterium für die Einsatzmöglichkeit solcher Garne ist. Ferner ist auch die Durchmischung von zwei oder mehreren Garnen und der einzelnen Filamente der texturierten Garne von wesentlicher Bedeutung für die Erzielung eines gleichmässigen Warenbildes. Die Stabilität wird dabei als Qualitätsbegriff verwendet.

Zur Bestimmung der Instabilität I des Garns werden Garnsträngchen mit vier Windungen von je einem Meter Umfang auf einer Haspel gebildet, wie an Hand eines Multifilamentgarnes am Polyester mit dem Titer 167f68 dtex erklärt wird. Diese Strängchen werden dann eine Minute mit 25 cN belastet, und anschliessend wird die Länge X bestimmt. Daran schliesst sich ebenfalls eine Minute lang eine Belastung mit 1250 cN an. Nach dem Entlasten wird nach einer Minute das Strängchen erneut mit 25 cN belastet und nach einer weiteren Minute dann die Länge γ bestimmt. Daraus ergibt sich der Wert der Instabilität: $l = \frac{Y ⋅ X}{X} ⋅ 100 %$

Die Instabilität gibt an, wieviel Prozent bleibende Dehnung durch die aufgebrachte Last verursacht wird. Der EP 0 088 254 lag die Aufgabe zugrunde, eine verbesserte Vorrichtung der beschriebenen Art zu schaffen, mit welcher ein optimaler Texturiereffekt erzielbar ist, der eine hohe Stabilität des Garns sowie einen hohen Durchmischungsgrad der einzelnen Filamente gewährleistet. Als Lösung wurde vorgeschlagen, dass Als optimale Resultate wurden Prder äussere Durchmesser der konvex gewölbten Austrittsöffnung des Kanals mindestens gleich dem 4-fachen des Durchmessers des Kanals und min-destens gleich dem 0,5-fachen des Durchmessers des kugel- bzw. halbkugelförmigen Leitkörpers (5) ist. oduktionsgeschwindigkeiten in einem Bereich von 100 bis über 600 m/min. befunden. Interessant ist die Tatsache, dass es der Anmelderin gelang, über einen Zeitraum von über 15 Jahren entsprechende Düsen erfolgreich zu vermarkten. Die Qualität des damit produzierten Garnes wurde über den Zeitraum von 1½ Jahrzehnten als sehr gut beurteilt. Zunehmend wurde jedoch der Wunsch nach einer Leistungssteigerung geäussert. Der Anmelderin gelang mit der Lösung gemäss EP 0 880 611 eine massive Leistungssteigerung bis weit über 1000 m/min. Garn-Transportgeschwindigkeit. Der Kerngedanke für die Leistungssteigerung lag in einer Intensivierung der Strömungsverhältnisse in dem sich erweiternden Überschallkanal, d.h. in der Zone, in der die Schlingenbildung stattfindet. Als besonderes Prüfkriterium wurde die Garnspannung am Austritt aus der Texturierdüse erkannt. Viele Untersuchungsreihen brachten an den Tag, dass bei der Lösung gemäss EP 0 088 254 die Garnspannung nach etwa 600 m/min. Garntransportgeschwindigkeit stark abfällt. Dies ist letztlich die Erklärung für die Leistungsbegrenzung dieser Düsentypen. Der Vorschlag der EP 0 880 611 mit der Intensivierung der Strömung in dem Überschallkanal ergab eine unerwartete Steigerung der Garnspannung, welche erlaubte, die Transportgeschwindigkeit auf über 1000 m/min. zu steigern. Die Qualität des dabei verarbeiteten Garnes wurde anfänglich auch bei höchsten Transportgeschwindigkeiten als gleich, wenn nicht sogar als besser beurteilt. Die Praxis zeigte in der Folge jedoch insofern Überraschungen, als dass in vielen Anwendungen die Garnqualität doch nicht den gewünschten Anforderungen entsprach.

Es wurde bei der EP 0 880 611 erkannt, dass der erste Schlüssel für die Qualität in der Garnspannung nach der Texturierdüse liegt. Nur wenn es gelingt, die Garnspannung zu erhöhen, kann die Qualität verbessert werden. Der Durchbruch wurde ermöglicht, als die Strömung des Blasluftstrahles über den Bereich Mach 2 gesteigert wurde. Viele Versuchsreihen bestätigten, dass nicht nur die Qualität verbessert, sondern dass die Qualität durch eine Steigerung der Produktionsgeschwindigkeit in erstaunlich geringem Masse negativ beeinflusst wird. Schon eine geringfügige Steigerung der Machzahl über 2 ergab bereits signifikante Resultate. Die beste Erklärung für die entsprechende Intensivierung des Texturierporzesses wird darin gesehen, dass die Geschwindigkeitsdifferenz unmittelbar vor und nach der Stossfront vergrössert wird, was sich direkt auf die entsprechenden Angriffskräfte der Luft auf die Filamente auswirkt. Die gesteigerten Kräfte in dem Bereich der Stossfront verursachen eine Erhöhung der Garnspannung. Durch die Steigerung der Machzahl wird unmittelbar das Geschehen an der Stossfront gesteigert. Erfindungsgemäss wurde die Gesetzmässigkeit erkannt: höhere Machzahl = stärkerer Stoss = intensivere Texturierung. Die intensivierte Überschallströmung erfasst auf breiterer Front und viel intensiver die einzelnen Filamente des geöffneten Garnes, so dass keine Schlingen seitlich über die Wirkzone der Stossfront ausweichen können. Da die Erzeugung der Überschallströmung in dem Beschleunigungskanal auf der Expansion beruht, erhält man durch einen höheren Machbereich, also z.Bsp. anstelle Mach 1,5 Mach 2,5, auch eine Erhöhung bzw. annähernd eine Verdoppelung des wirksamen Austrittsquerschnittes. Es konnten verschiedene überraschende Beobachtungen gemacht und in Kombination mit der neuen Erfindung bestätigt werden:

Die Vergleichsversuche, Stand der Texturiertechnik gemäss EP 0 088 254 und Lösung im Rahmen der EP 0 880 611, ergaben in einem beachtlich weiten Bereich die folgende Gesetzmässigkeit: Die Texturierqualität ist bei einer höheren Produktionsgeschwindigkeit im Vergleich zur Texturierqualität bei tieferer Produktionsgeschwindigkeit mit einem für den niederen Machbereich ausgestalteten Überschallkanal wenigstens gleich oder besser. Der Texturiervorgang ist bei Luftgeschwindigkeiten in der Stossfront von über Mach 2, also z.Bsp. bei Mach 2.5 bis Mach 5, derart intensiv, dass auch bei höchsten Garndurchlaufgeschwindigkeiten nahezu ausnahmslos alle Schlingen erfasst und in dem Garn gut eingebunden werden. Die Erzeugung einer Luftgeschwindigkeit im hohen Machbereich innerhalb des Beschleunigungskanales bewirkt, dass die Texturierung bis zu höchsten Geschwindigkeiten nicht mehr zusammenbricht. Zweitens wird der ganze Filamentverbund innerhalb von klaren äusseren Kanalgrenzen gleichmässig und direkt in die Stossfrontzone geführt.

In dem Beschleunigungskanal wird das Garn von dem sich beschleunigenden Luftstrahl über der entsprechenden Wegstrecke eingezogen, weiter geöffnet und der direkt anschliessenden Texturierzone übergeben. Der Blasluftstrahl wird anschliessend an den Beschleunigungskanal ohne Umlenkung durch einen sich unstetig und stark erweiternden Abschnitt geführt. Es können ein oder mehrere Garnfäden mit gleicher oder unterschiedlicher Überlieferung eingeführt und mit einer Produktionsge-schwindigkeit von 400 bis über 1200 m/min. texturiert werden. Der Druckluftstrahl in dem Überschallkanal wird auf 2,0 bis 6 Mach, vorzugsweise auf 2,5 bis 4 Mach, beschleunigt. Die besten Resultate werden erreicht, wenn das austrittsseitige Ende des Garnkanales durch einen Prallkörper begrenzt ist. Das texturierte Garn wird etwa rechtwinklig zu der Garnkanalachse durch einen Spalt abgeführt.

Der gesamte theoretisch wirksame Erweiterungswinkel des Überschallkanales sollte vom kleinsten bis zum grössten Durchmesser über 10°, jedoch unter 40°, vorzugsweise innerhalb von 15° bis 30°, liegen. Nach den zur Zeit gängigen Rauhigkeitswerten hat sich in Bezug auf die Seriefertigung ein oberster Grenzwinkel (Gesamtwinkel) von 35° bis 36° ergeben. In einem konischen Beschleunigungskanal wird die Druckluft im wesentlichen stetig beschleunigt. Der Düsenkanalabschnitt unmittelbar vor dem Überschallkanal wird bevorzugt etwa zylindrisch ausgebildet, wobei mit Förderkomponente in Richtung zu dem Beschleunigungskanal in den zylindrischen Abschnitt eingeblasen wird. Die Einzugskraft auf das Garn wird mit der Länge des Beschleunigungskanales vergrössert. Die Düsenerweiterung bzw. die Erhöhung der Machzahl ergibt die Intensität der Texturierung. Der Beschleunigungskanal soll wenigstens einen Querschnittserweiterungsbereich von 1 : 2.0, bevorzugt 1 : 2.5 oder grösser aufweisen. Es wird weiter vorgeschlagen, dass die Länge des Beschleunigungskanales 3 bis 15 mal, vorzugsweise 4 bis 12 mal grösser ist als der Durchmesser des Garnkanales am Beginn des Beschleunigungskanales. Der Beschleunigungskanal kann ganz oder teilweise stetig erweitert ausgebildet sein, konische Abschnitte aufweisen und/oder eine leicht sphärische Form haben. Der Beschleunigungskanal kann aber auch feingestuft ausgebildet werden und unterschiedliche Beschleunigungszonen aufweisen, mit wenigstens einer Zone mit grosser Beschleunigung sowie wenigstens einer Zone mit kleiner Beschleunigung des Druckluftstrahles. Wurden die erwähnten Randbedingungen für den Beschleunigungskanal eingehalten, dann erwiesen sich die genannten Variationen des Beschleunigungskanales als nahezu gleichwertig oder zumindest als äquivalent. Der Garnkanal weist anschliessend an den Überschallkanal eine stark konvexe, bevorzugt eine trompetenförmig um mehr als 40° erweiterte Garnkanalmündung auf, wobei der Übergang von dem Überschallkanal in die Garnkanalmündung erfolgt vorzugsweise unstetig. Ein entscheidender Faktor wurde ferner darin gefunden, dass mit einem Prallkörper vor allem auch die Druckverhältnisse in dem Texturierraum positiv beeinflusst und stabil gehalten werden können. Eine weitere bevorzugte Ausgestaltung der Texturierdüse ist dadurch gekennzeichnet, dass sie einen durchgehenden Garnkanal aufweist mit einem mittleren zylindrischen Abschnitt, in den die Luftzuführung mündet.

Mit allen früheren Untersuchungen konnte nur bestätigt werden, dass die mit Texturierdüsen mit radialer Lufteinblasung in den Garnkanal gemäss EP 0 088 254 ermittelten Daten der optimale Einblaswinkel für die Behandlungsluft bei 48° liegt. Als völlige Überraschung wurde mit den jüngsten Versuchen festgestellt, dass die Vergrösserung des Einblaswinkels mit Düsen gemäss EP 0 880 611 bereits in den ersten Versuchsreihen eine unerwartete Steigerung der Qualität des texturierten Garnes brachte. Von den Erfindern wurde in der Folge erkannt, dass die beiden Prozesszonen,
- das Öffnen des Garnes und
- das Texturieren des Garnes

Kernmerkmale sind und aufeinander optimal abgestimmt werden müssen. Mehrfach wiederholte Versuche zeigten, dass bei der Lösung gemäss EP 0 088 254 die Begrenzung in der Texturierzone liegt und deshalb eine Steigerung der Garnöffnung nur Nachteile bringt.

Aus dem Gebiet der Garnverwirbelung, welche nicht Gegenstand der vorliegenden Anmeldung ist, ist bekannt, dass der Garnöffnungseffekt am grössten ist bei einem Einblaswinkel von 90°. Das Ziel der Verwirbelung ist, in dem Garn regelmässige Knoten zu bilden. Als Beispiel für die Verwirbelung wird auf die DE 195 80 019 verwiesen. Beim texturierten Garn dürfen dagegen unter keinen Umständen Knoten vorhanden sein. Es gibt einen Grenzbereich für den Einblaswinkel für die beiden grundsätzlich unterschiedlichen Verfahren der Knotenbildung und der Schlingenbildung. Von Seiten der verschiedenen Funktionen für die Erzielung von höchsten Garnqualitäten, selbst bei höchsten Garntransportgeschwindigkeiten, gelang eine unerwartete Steigerung, wie in der Folge noch dargelegt wird. Zumindest aus der Sicht der Anmelderin wurde es als grosser Nachteil empfunden, dass für die Herstellung der sogenannten Düsenkerne aufwendige Produktionsverfahren notwendig waren. Alle Versuche mit ökonomischeren Verfahren, wie etwa das Pressen oder Spritzgiessen, scheiterten. Es gelang im Rahmen der Vorgaben nicht, brauchbare Rohlinge, sei es im Press- oder Spritzgiessverfahren, herzustellen. Der Grund lag in der Besonderheit des Werkstoffes Keramik. Keramik ist nach wie vor einer der besten Werkstoffe im Hinblick auf Abnützung bzw. die Dauerhaftigkeit.

Der neuen Erfindung wurde nunmehr die Aufgabe zugrunde gelegt, einerseits alle erkannten Vorteile der beschriebenen Düsenkerne sicherzustellen und anderseits neue Produktionsverfahren zu entwickeln, welche eine preisgünstige Herstellung der Düsenkerne erlaubt.

### Darstellung der Erfindung

Das erfindungsgemässe Verfahren ist dadurch gekennzeichnet, dass der Keramik-Düsenkern mit angenähert konstanter Wandstärke ausgebildet und in der Grösse reduziert ist auf die zentralen Funktionen des Garnbehandlungskanals mit Lufteinblasung und Garnaustritt für die Schlingenbildung und im Formverfahren hergestellt wird.

Eine ganz besonders vorteilhafte Ausgestaltung ist dadurch gekennzeichnet, dass der Keramik-Düsenkern im Hochpräzisionsverfahren gespritzt wird.

Der erfindungsgemässe Düsenkern ist dadurch gekennzeichnet, dass er als Keramik-Düsenkern mit angenähert konstanter Wandstärke ausgebildet und in der Grösse auf die zentralen Funktionen des Garnbehandlungskanals mit Lufteinblasung und Garnaustritt für die Schlingenbildung reduziert und im Formverfahren herstellbar ist.

Die Anmelderin ging bisher davon aus, dass für jede Neuentwicklung ein wichtiges Kriterium darin liegt, den Düsenkern als Wechselkern auszubilden, derart, dass ein Düsenkern mit anderen inneren Abmessungen und Lufteintrittswinkeln einsetzbar ist. Damit ist es möglich, z.B. einen bestehenden Düsenkern des Standes der Technik mit wenigen Manipulationen auszuwechseln und alle Vorteile der neuen Entwicklung zu nutzen. Erst jetzt ist vom Erfinder erkannt worden, dass diese an sich positive Forderung für die vergangenen Entwicklungen zu wörtlich genommen wurde und die weitere Entwicklung stark hemmte. Die Folge war, dass jeder neue Düsenkern in seinen Aussenabmessungen identisch mit den alten Düsenkernen ausgebildet wurde. Das Resultat war, dass Rohlinge für den Düsenkern sich zunehmend nicht mehr im Giess- oder Pressvorgang herstellen liessen, bzw. immer ungünstigere Voraussetzungen geschaffen wurden für eine Herstellung im Formverfahren. Die neue Erfindung hat sich gelöst von dem buchstäblichen Zwang, den Keramik-Düsenkern als Wechselkern auszubilden. Vielmehr wird die Ausgestaltung konsequent auf die inneren zentralen Funktionen ausgerichtet. Die ganze Gestalt kann nunmehr nach giesstechnischen Anforderungen festgelegt und z.B. durch eine Zweiteilung als miniaturisierter Keramik-Düsenkern mit äusserem Düsenkeramikmantel ausgebildet werden. Erst dem äusseren Mantel werden die Abmessungen der Düsenkerne des Standes der Technik gegeben werden, welche auch die Funktion des Wechselkernes übernimmt.

Die neue Erfindung erlaubt eine ganze Anzahl besonders vorteilhafter Ausgestaltungen, wozu auf die Ansprüche 4 bis 10 Bezug genommen wird. Eine besonders vorteilhafte Ausgestaltung ist dadurch gekennzeichnet, dass der Garnbehandlungskanal mindestens einen zylindrischen Abschnitt sowie einen Erweiterungsabschnitt aufweist, wobei die Einblasung innerhalb des zylindrischen Abschnittes, vorzugsweise etwa im mittleren Bereich der Längsseite des Keramik-Düsenkerns, angeordnet ist. Der Erweiterungsabschnitt kann entsprechend der EP 0 088 254 vollständig trompetenförmig ausgebildet sein oder gemäss EP 0 880 611 einen konischen sowie einen trompetenförmigen Abschnitt aufweisen. Der Garnkanal weist einen mittleren, vorzugsweise zylindrischen Abschnitt auf, welcher in Transportrichtung ohne Sprung in die konische Erweiterung übergeführt ist, wobei die Druckluft mit einem genügenden Abstand zu dem konisch erweiterten Überschallkanal in den zylindrischen Abschnitt eingeblasen wird. Die Versuche im Zusammenhang mit der neuen Erfindung brachten verschiedene neue Erkenntnisse:

Bei Texturierdüsen mit intensivierter Überschallströmung gemäss EP 0 880 611 konnte bei jedem Garntiter eine Qualitätsverbesserung erzielt werden, wenn der Einblaswinkel über 48° gesteigert wurde. Die Qualitätssteigerung beginnt mit einem markanten Anstieg bei einer Vergrösserung des Winkels über 50°. Bei Einblaswinkeln grösser 52°, teils bis 60° und sogar 65°, bleibt die Garnqualität erstaunlich konstant. Der optimale Einblaswinkel ist jedoch auch abhängig von dem Garntiter.

Bevorzugt wird die Druckluft über drei im Umfang um 120° versetzte Bohrungen in den Garnkanal eingeblasen. Entscheidend ist in jedem Fall, dass die Garnöffnung durch Einblasen der Druckluft in den Garnkanal intensiviert, jedoch eine Knotenbildung im Garn vermieden wird. Die Öffnung des Garnes einerseits sowie die Texturierung des Garnes andererseits müssen je für sich optimiert werden. Zur Optimierung der beiden total unterschiedlichen Funktionen müssen diese örtlich getrennt, jedoch kurz nacheinander durchgeführt werden, derart, dass der Öffnung unmittelbar die Texturierung folgt, bzw. dass die Beendigung des Garnöffnungsvorganges unmittelbar in die Texturierung übergeht. Alle zentralen Texturierfunktionen für die Herstellung eines Schlingengarnes können nunmehr innerhalb eines miniaturisierten Keramik-Düsenkernes realisiert werden. Der neue Keramik-Düsenkern kann Teil einer Vorrichtung sein, welcher einen in den Erweiterungsabschnitt einsenkbaren, kugelförmigen Prallkörper aufweist, wobei der trompetenförmige Abschnitt einen Radius aufweist, der in einem Verhältnis zu dem Durchmesser des Prallkörpers steht. Bevorzugt bildet dabei entsprechend der EP 0 088 254, der Prallkörper mit dem trompetenförmigen Abschnitt einen Ringspalt, wobei der äussere Durchmesser der konvex gewölbten Austrittsöffnung des Kanals mindestens gleich dem 4-fachen des Durchmessers des Kanals und mindestens gleich dem 0,5-fachen des Durchmessers des kugel- bzw, halbkugelförmigen Leiterkörpers ist.

Ganz besonders bevorzugt wird der Düsenkern zweiteilig ausgebildet und weist einen äusseren Düsenkörper auf, in welchen der Keramik-Düsenkern einsetzbar ist, wobei der äussere Düsenkörper in Kunststoff hergestellt wird. Der äussere Kunststoffkörper hat nunmehr die Funktion eines Wechselkörpers im bisherigen Verständnis mit den erforderlichen Einbaudimensionen und Befestigungsmitteln. Der Kunststoffkörper hat zudem eine Schutzfunktion für den Keramik-Düsenkern. Bevorzugt wird zwischen dem äusseren Düsenkörper und dem Keramik-Düsenkern eine Klemmstelle angeordnet zur Befestigung des Keramik-Düsenkerns im äusseren Düsenkörper. Ferner wird zwsichen dem Keramik-Düsenkern sowie dem Düsenkörper im Bereich des zylindrischen Abschnittes ein ringförmiger Druckluftkanal angeordnet, über welchen die Lufteinblasung mittels der Einblasbohrungen erfolgt. Der ringförmige Druckluftkanal weist in den beiden Endbereichen des zylindrischen Abschnittes je eine Dichtstelle auf zur Abdichtung der Druckluft.

Gemäss einer weiteren Ausgestaltung wird der Düsenkern als Schnellwechsel-Element innerhalb der Vorrichtung ausgebildet, so dass er zusammen mit dem Keramik-Düsenkern aus der Vorrichtung schnell ein- und ausbaubar ist. Der Düsenkern kann zweiteilig ausgebildet werden, mit einem inneren Keramik-Düsenkern sowie einem äusseren Düsenkörper, wobei beide Teile eine Vorrichtung mit Drehantrieb sind und der Düsenkörper mit dem eingebauten Keramik-Düsenkern antreibbar ist.

Bei der zweiteiligen Lösung bilden der Keramik-Düsenkern sowie der äussere Düsenkörper in zusammengebautem Zustand am Garnaustrittsende eine etwa plane Fläche. Gemäss einer wichtigen Forderung für die neue Lösung sollen mit der Gestaltung des Düsenkörpers Form- und Dickenvariationen aufgefangen werden. Die baulichen Forderungen im Hinblick auf den Zusammenbau sowie den Einbau in eine Maschine können auf diese Weise über den äusseren Düsenkörper abgefangen werden. Der Keramik-Düsenkern kann in Bezug auf die Herstellung von Keramikrohlingen optimal gestaltet werden. Ganz besonders bevorzugt wird der Düsenkörper als Kunststoffspritzteil hergestellt und in den äusseren Abmessungen als Wechselteil in Bezug auf entsprechende Lösungen des Standes der Technik ausgebildet.

Die neue Erfindung geht aus von der Gattung von Texturierdüsen nach dem Radialprinzip. Die Blasluft wird bei dem Radialprinzip von der Zuführstelle in einen zylindrischen Abschnitt des Garnkanales unmittelbar in eine axiale Richtung mit etwa konstanter Geschwindigkeit bis zu dem Beschleunigungskanal geführt. Wie im Stand der Technik der EP 0 880 611 können auch mit der neuen Lösung ein oder mehrere Garnfäden mit unterschiedlichster Überlieferung texturiert werden.

### Kurze Beschreibung der Erfindung

Die Erfindung wird nun an Hand einiger Ausführungsbeispiele mit weiteren Einzelheiten erläutert. Es zeigen:
- die Figur 1: den Garnkanal in dem Bereich der Garnöffnungs- und Texturierzone;
- die Figur 2: einen Düsenkern mit eingesetztem Keramik-Düsenkern sowie einem Prallkörper am Austrittsende des Garnkanales;
- die Figur 3: einem zweiteiligen Düsenkern, eingebaut in eine Vorrichtung zur Erzeugung von Schlingengarn;
- die Figuren 4a, 4b und 4c: eine Lösung gemäss Stand der Technik (EP 0 088 254) mit einem Düsenkern, wobei die Figur 4c eine Ansicht gemäss Pfeil A ist;
- die Figur 5: ein Vergleich von texturiertem Garn mit unterschiedlichen Ausgestaltungen des Düsenkernes;
- die Figuren 6a und 6b: den "Rahmen" für die Kernfunktionen der Erzeugung von Schlingengarn;
- die Figur 7: eine Lösung mit drehbar angetriebenem Düsenkern;
- die Figur 8: eine 3-D-Darstellung mit einem geteilten bzw. zweiteiligen Düsenkern, mit einem äusseren Düsenkernmantel sowie einem Keramik-Düsenkern;
- die Figur 9: einen Schnitt durch einen zweiteiligen Düsenkern entsprechend den Figuren 6a und 8;
- die Figur 10: einen Schnitt eines zweiteiligen Düsenkernes entsprechend der Figur 6b und 8.

### Wege und Ausführung der Erfindung

In der Folge wird nun auf die Figur 1 Bezug genommen. Die Texturierdüse 1 weist einen Garnkanal 4 mit einem zylindrischen Abschnitt 2 auf, der zugleich auch dem engsten Querschnitt 3 mit einem Durchmesser d entspricht. Vom engsten Querschnitt 3 geht der Garnkanal 4 ohne Querschnittssprung in einen Beschleunigungskanal 11 über und wird dann trompetenförmig erweitert, wobei die Trompetenform mit einem Radius R definiert werden kann. Auf Grund der sich einstellenden Überschallströmung kann ein entsprechender Stossfrontdurchmesser DA_{E} ermittelt werden. Auf Grund des Stossfrontdurchmessers DA_{E} lässt sich relativ genau die Ablös- oder Abreissstelle A₁, A₂, A₃ oder A₄ ermitteln. Für die Wirkung der Stossfront wird auf die EP 0 880 611 verwiesen. Der Beschleunigungsbereich der Luft kann auch durch die Länge *ℓ*₂ von der Stelle des engsten Querschnittes 3 sowie der Abrissstelle A definiert werden. Da es sich um eine echte Überschallströmung handelt, kann daraus ungefähr die Luftgeschwindigkeit errechnet werden. Die Figur 1 zeigt eine konische Ausgestaltung des Beschleunigungskanales 11, welcher der Länge ℓ₂ entspricht. Der Öffnungswinkel α₂ ist mit 20° angegeben. Die Ablössstelle A₂ ist am Ende des Überschallkanales eingezeichnet, wo der Garnkanal in eine unstetige, stark konische oder trompetenförmige Erweiterung 12 übergeht mit einem Öffnunswinkel ∂ > 40°. Auf Grund der Geometrie ergibt sich ein Stossfrontdurchmesser D_{AE}. Es ergeben sich als Beispiel etwa folgende Verhältnisse: $L ⁢ 2 / d = 4.2 ; Vd = 330 m / sec . \left(Mach 1\right) ;$ $\frac{DAE}{d} ∼ 2.5 \to {M}_{DE} = Mach 3.2$

Eine Verlängerung des Beschleunigungskanales 11 mit entsprechendem Öffnungswinkel bewirkt eine Vergrösserung des Stossfrontdurchmessers D_{AE}. Unmittelbar in dem Bereich der Stossfrontbildung entsteht die grösstmögliche Verdichtungsstossfront 13 mit anschliessender abrupter Druckerhöhungszone 14. Die eingentliche Texturierung findet im Bereich der Verdichtungsstossfront 13 statt. Die Luft bewegt sich etwa um den Faktor 50 schneller als das Garn. Durch viele Versuche konnte ermittelt werden, dass die Ablösestelle A₃, A₄ auch in den Beschleunigungskanal 11 hinein wandern kann, nämlich dann, wenn der Speisedruck abgesenkt wird. In der Praxis gilt es nun, für jedes Garn den optimalen Speisedruck zu ermitteln, wobei die Länge (ℓ2) des Beschleunigungskanales für den ungünstigen Fall ausgelegt wird, also eher etwas zu lang gewählt wird. Mit M_{B} ist die Mittellinie der Einblasbohrung 15 und M_{GK} die Mlttellinie des Garnkanales 4 und der Schnittpunkt von M_{GK} sowie M_{B} mit SM bezeichnet. Pd ist die Stelle des engsten Querschnittes am Beginn des Beschleunigungskanales 11, 11 ist der Abstand vom SM und Pd, ℓ2 der Abstand von Pd bis zum Ende des Beschleunigungskanales (A4). Löff bezeichnet etwa die Länge der Garnöffnungszone, Ltex etwa die Länge der Garntexturierzone. Je grösser der Winkel β, desto mehr wird die Garnöffnungszone nach rückwärts vergrössert.

In der Folge wird nun auf die Figur 2 Bezug genommen, welche eine bevorzugte Ausführungsform eines ganzen Düsenkernes 5 im Querschnitt zeigt. Die äussere Einpassform wird bevorzugt exakt den Düsenkernen des Standes der Technik angepasst. Dies betrifft vor allem die kritische Einbaumasse, den Bohrungsdurchmesser B_{D}, die Gesamtlänge L, die Düsenkopfhöhe K_{H} sowie die Distanz L_{A} für die Druckluftanschlüsse PP'. Die Versuche haben ergeben, dass ein Einblaswinkel β grösser als 48° optimal ist. Die Distanz X der entsprechenden Druckluftbohrungen 15 ist in Bezug auf den Beschleunigungskanal kritisch. Der Düsenkern 5 weist im Einlaufbereich des Garnes, Pfeil 16, einen Garneinführungskonus 6 auf. Das Mass "X" (Figur 6) zeigt an, dass die Druckluftbohrung 15 bevorzugt wenigstens etwa um die Grösse des Durchmessers d vom engsten Querschnitt 3 zurückversetzt ist. In Transportrichtung gesehen (Pfeil 16) weist die Texturierdüse 1 bzw. der Düsenkern 5 einen Garneinführkonus 6, einen zylindrischen mittleren Abschnitt 7, einen Konus 8 auf, der gleichzeitig dem Beschleunigungskanal 11 entspricht, sowie einen erweiterten Texturierraum 9. Der Texturierraum wird quer zur Strömung durch eine Trompetenform 12 begrenzt, welche auch als offener konischer Trichter ausgebildet sein kann.

Die Figur 2 zeigt in mehrfacher Vergrösserung gegenüber der wirklichen Grösse einen zweiteiligen Düsenkern 5, bestehend aus einem Keramik-Düsenkern 24 sowie einem äusseren Düsenkernmantel 25 mit einem Leit- oder Prallkörper 10. Der neue Düsenkern 5 kann als Austauschkern für einen Düsenkern des Standes der Technik konzipiert werden. Insbesondere die Abmessungen B_{d}, E_{L} als Einbaulänge, L_{A} + K_{H} sowie K_{H} werden deshalb bevorzugt nicht nur gleich, sondern auch mit den gleichen Toleranzen hergestellt. Bevorzugt wird ferner auch die Trompetenform in dem äusseren Austrittsbereich gleich hergestellt wie im Stand der Technik, mit einem entsprechenden Radius R. Der Prallkörper 10 kann eine beliebige Form haben: sphärisch, kugelförmig, flach oder sogar im Sinne einer Kalotte. Die genaue Lage des Prallkörpers in dem Austrittsbereich bleibt durch die Beibehaltung der äusseren Masse erhalten, entsprechend ein gleicher Abzugspalt Sₚ₁. Der Texturierraum 18 wird rückwärts durch den Beschleunigungskanal 11 begrenzt. Der Texturierraum kann je nach Höhe des gewählten Luftdruckes auch in den Beschleunigungskanal hinein vergrössert sein. Der Keramik-Düsenkern 24 wird, wie im Stand der Technik, als Ganzes aus einem hochwertigen Material, wie Keramik hergestellt und ist das eigentlich teure Teil einer Texturierdüse. Wichtig bei der neuen Düse ist, dass die konische zylindrische Wandfläche 17 wie auch die Wandfläche 19 in dem Bereich des Beschleunigungskanales ferner die Mündungsstelle der Druckluftbohrungen 15 in den Garnkanal höchste Güte hat.

Die Figur 3 zeigt einen ganzen Düsenkopf 21 mit einem zweiteiligen Düsenkern 5 sowie einem Prallkörper 10, der über einem Arm 22 verstellbar in einem bekannten Gehäuse 20 verankert ist. Für das Einfädeln wird der Prallkörper 10 mit dem Arm 22 auf bekannte Weise entsprechend Pfeilen 23 aus dem Arbeitsbereich der Texturierdüse weggezogen bzw. weggeschwenkt. Die Druckluft wird aus einer Gehäusekammer 27 über die Druckluftbohrungen 15 zugeführt. Der Düsenkern 5 wird über eine Klemmbride 26 an dem Gehäuse 20 festgeklemmt. Anstelle einer kugeligen Form kann der Prallkörper auch eine Kalottenform haben.

Die Figuren 4a, 4b und 4c zeigen eine Lösung des Standes der Technik entsprechend EP 0 088 254 mit einem langen Garnführungskanal 29, durch welchen das zu texturierende Garn 30 läuft. Der Garnführungskanal 29 wird durch eine radiale Druckluftbohrung 15 mit Druckluft versorgt. Die Einblasbohrung 15 schliesst mit der Achse des Garnführungskanales 29 einen Winkel α von etwa 48° ein. Der Durchmesser der Einblasbohrung 15 beträgt 1,1 mm. Der Garnführungskanal 29 hat einen Durchmesser d₁ von 1,5 mm und weist eine sich nach aussen erweiternde, konvex gewölbte Austrittsöffnung auf. Die konvexe Wölbung hat die Form eines Kreisbogens mit einem Radius R von 6,5 mm, zu welchem die Stirnfläche 34 der Texturierdüse 1 eine Tangentialebene bildet, wobei die Berührungspunkte des Wölbungsbogens mit der Tangentialebene auf einem Kreis mit dem Durchmesser D liegen. Der Durchmesser D entspricht der Formel D = d₁ + 2 R und beträgt damit 14,5 mm. Der Prallkörper 10, dessen Durchmesser d₂ 12,5 mm beträgt, ragt ragt teilweise in die Kanalaustrittsöffnung 35 hinein und bildet mit der Innenwand der letzteren einen Ringspalt 31. Das aus der Düse austretende Garn 30* wird über den Rand der Austrittsöffnung abgezogen.

Wie in den Figuren 4a und 4b dargestellt, ist an dem die Düse tragenden Gehäuse 20 ein Träger 33 angebracht mit einer Achse 32, um welche ein mit dem Prallkörper 10 fest verbundener Arm 22 schwenkbar ist. Durch Schwenkung des Armes 22 kann der Ringspalt 31 eingestellt bzw. der Leitkörper für das Einfädeln abgehoben werden. Das glatte Garn 30 wird über ein Lieferwerk 36 der Texturierdüse 1 zugeführt und als texturiertes Garn 30* über ein Lieferwerk 37 abgezogen.

Die Figur 5 zeigt unten links rein schematisch die Texturierung des Standes der Technik gemäss EP 0 088 254. Dabei sind zwei Hauptparameter hervorgehoben: eine Öffnungszone Oe-Z₁ sowie ein Stossfrontdurchmesser DAs, ausgehend von einem Durchmesser d, entsprechend einer Düse, wie in der EP 0 088 254 beschrieben ist. Demgegenüber ist rechts oben die Texturierung gemäss EP 0 880 611 dargestellt. Deutlich erkennbar ist dabei, dass die Werte Oe-Z₂ sowie D_{AE} grösser sind. Die Garnöffnungszone Oe-Z₂ beginnt kurz vor dem Beschleunigungskanal in dem Bereich der Druckluftzufuhr P und ist bereits deutlich grösser in Bezug auf die relativ kurze Garnöffnungszone Oe-Z₁ der Lösung gemäss EP 0 088 254. Die wesentliche Aussage der Figur 5 liegt in dem diagrammatischen Vergleich der Garnspannung gemäss Stand der Technik (Kurve T 311) mit Mach < 2 sowie einer erfindungsgemässen Texturierdüse (Kurve S 315) mit Mach > 2 sowie der neuen Düse. In der Vertikalen des Diagrammes ist die Garnspannung in CN. In der Horizontalen ist die Produktionsgeschwindigkeit Pgeschw. in m/min. dargestellt. Die Kurve T 311 lässt das deutliche Zusammenfallen der Garnspannung über einer Produktions-geschwindigkeit von 500 m/min. erkennen. Oberhalb etwa 650 m/min. brach die Texturierung mit der Düse entsprechend EP 0 088 254 zusammen. Im Gegensatz dazu zeigt die Kurve S 315 mit der entsprechenden Düse aus der EP 0 880 611, dass die Garnspannung nicht nur viel höher ist, sondern in dem Bereich von 400 bis 700 m/min. nahezu konstant ist und auch im höheren Produktionsbereich nur langsam abfällt. Die Erhöhung der Machzahl ist einer der wichtigsten Parameter für die Intensivierung der Texturierung. Die Vergrösserung des Einblaswinkels ist einer der wichtigsten Parameter für Qualität der Texturierung, wie mit der neuen Düse als drittes Beispiel links oben dargestellt ist. Als Beispiel ist der Einblaswinkel mit dem Bereich von 50° bis 60° angegeben. Die Garnöffnungszone Oe-Z3 ist grösser als in der Lösung rechts oben (gemäss EP 0 880 611) und bedeutend grösser als in der Lösung links unten (gemäss EP 0 088 254). Die anderen verfahrenstechnischen Verfahrensparameter sind bei allen drei Lösungen gleich. Neben dem unterschiedlichen Einblaswinkel von dem Bereich 45° bis 48° und neu über 45° liegt der überraschend positive Effekt im ersten Abschnitt der Garnöffnungszone, wie OZ₁ sowie OZ₂ bzw. wie dies im entsprechenden Kreis markiert ist. Der äussere Unterschied liegt nur in der Änderung des Einblaswinkels. Der markante Anstieg der Fadenspannung beginnt bei einem Winkel von über 48° und kann nur mit einer kombinatorischen Wirkung verstanden werden. Zumindest soweit zur Zeit der überraschend positive Effekt verstanden wird, bedeutet 48° Einblaswinkel eine Schwelle, dies vor allem bei Texturierdüsen gemäss EP 0 880 611. Dieser Texturedüsentyp hat eine genügende Leistungsreserve, so dass selbst eine geringfügige Intensivierung der Garnöffnung in eine Steigerung der Garnqualität umgesetzt wird.

In der Praxis läuft das texturierte Garn nach dem zweiten Lieferwerk über einen Qualitätssensor, z.Bsp. mit der Marktbezeichnung HemaQuality, genannt ATQ, in welchem die Zugkraft des Garns 30* (in cN) sowie die Abweichung der momentanen Zugkraft (Sigma %) gemessen wird. Die Messsignale werden einer Rechnereinheit zugeführt. Die entsprechende Qualitätsmessung ist Voraussetzung für die optimale Überwachung der Produktion. Die Werte sind auch ein Indikator für die Garnqualität. Im Luftblastexturierprozess ist die Qualitätsbestimmung insofern erschwert, als keine definierte Schlingengrösse besteht. Es lässt sich viel besser die Abweichung gegenüber der vom Kunden als gut befundenen Qualität feststellen. Mit dem ATQ-System ist dies möglich, da die Garnstruktur und deren Abweichung über einen Fadenspannungssensor festgestellt, ausgewertet und durch eine einzige Kennzahl, dem AT-Wert, angezeigt werden kann. Ein Fadenspannungssensor erfasst als analoges elektrisches Signal insbesondere die Fadenzugkraft nach der Texturierdüse. Dabei wird aus Mittelwert und Varianz der Fadenzugkraft-Messwerte laufend der AT-Wert errechnet. Die Grösse des AT-Wertes ist von der Struktur des Garnes abhängig und wird vom Anwender nach seinen eigenen Qualitätsansprüchen ermittelt. Verändert sich während der Produktion die Fadenzugkraft oder die Varianz (Gleichmässigkeit) der Fadenspannung, ändert sich auch der AT-Wert. Wo die oberen und unteren Grenzwerte liegen, kann mit Garnspiegeln, Strick- oder Gewebeproben ermittelt werden. Sie sind je nach Qualitätsansprüchen verschieden. Der Vorteil der ATQ-Messung, dass verschiedenartige Störungen aus dem Prozess gleichzeitig erfasst werden, z.Bsp. Stellengleichheit der Texturierung, Fadenbenetzung, Filamentbrüche, Düsenver-schmutzung, Prallkugelabstand, Hotpin-Temperatur, Luftdruckunterschiede, POY-Steckzone, Garnvorlage, usw.

In der Folge wird auf die Figuren 6a und 6b Bezug genommen. Die beiden Figuren zeigen den "Rahmen" für die Kernfunktion bei der Erzeugung von Schlingengarn. Die Figur 6a geht aus von den Lösungen gemäss den Figuren 4a bis 4c. Die Figur 6b geht von der Lösung gemäss Figuren 1, 2 und 3 aus. Die entsprechenden Teile der beiden Figuren sind mit dem gleichen Bezugszeichen bezeichnet. Die beiden Figuren 6a und 6b zeigen etwa die Grössenproportionen der einzelnen Bereiche für die Kernfunktionen.

Die Figur 6a zeigt anschaulich, dass der zylindrische Abschnitt (zyl. A) etwa doppelt so lang ist wie der Erweiterungsabschnitt (EA). Drei radiale Einblasbohrungen 15 sind um eine Distanz ö.A, dem Öffnungsabschnitt, gegenüber dem Erweiterungsabschnitt(EA) zurückversetzt, und liegen in dem mittleren Bereich des zylindrischen Abschnittes, wie entsprechend dem Einblasabschnitt (Einbl. A.) eingezeichnet ist. Beim Erweiterungsabschnitt (EA) ist der Durchmesser D sowie der Radius R von grosser Wichtigkeit. Der zylindrische Abschnitt weist einen Durchmesser Gd auf. Ein weiteres besonderes Merkmal der Lösung gemäss Figur 6a ist der Winkel α, welcher in Transportrichtung des Garnes gemäss Pfeil 16 einen Winkel von etwa 48° aufweist. Ein Einführungskonus EK ist nur so lang wie für das Einfädeln erforderlich ist, ist jedoch nur ganz kurz. Der Durchmesser Bd wird entsprechend dem Stand der Technik dimmensioniert. Ein Vergleich der Figuren 4a sowie 6a zeigt anschaulich, dass der zylindrische Abschnitt (zyl. A) der neuen Lösung weniger als halb so lang ist, im Verhältnis zu der Lösung des Standes der Technik gemäss Figur 4a. Dies ist ein wichtiges Merkmal bei der konkreten Ausgestaltung eines erfindungsgemässen Keramik-Düsenkernes. Von der Texturierfunktion aus betrachtet wurde im Stand der Technik die Länge des Garnführungskanales unnötig lange konzipiert. Der Garnführungskanal GA richtete sich im Stand der Technik nach der Dickenabmessung des Gehäuses 20, wie aus der Figur 4b deutlich ersichtlich ist.

Die Figur 6b zeigt gegenüber der Figur 6a zwei besondere Merkmale. Die Lösung gemäss Figur 6b weist an Stelle eines trompetenförmigen Abschnittes EA einen ersten konischen Abschnitt (Kon A.) sowie einen trompetenförmigen Texturierabschnitt TA* auf, entsprechend der Lösung der EP-PS 0 880 611. Ein Vergleich der Figuren 6a und 6b zeigt, dass der zylindrische Abschnitt (zyl. A*) bei der Figur 6b verkürzt ausgebildet ist, entsprechend den Angaben X1 und X2. Als Gewinn ist der Öffnungsabschnitt öA* bei der Figur 6b vergrössert ausgebildet. Der konische Abschnitt wird bevorzugt mit einem Öffnungswinkel χ von 12° bis 40° ausgebildet. Das zweite besondere Merkmal liegt in der Anordnung der radialen Einblasbohrung 15, mit einem Winkel β von vorzugsweise 50° bis 70°, welcher die Stabilität der Texturierung auf ein sehr hohes Niveau steigert und beste Texturierqualitäten erlaubt.

Die Figur 7 zeigt eine weitere besonders vorteilhafte Ausgestaltung, welche von der EP-PS 1 022 366 ausgeht. Die Praxis zeigt, dass Luftblastexturierdüsen für die Herstellung von Schlingengarn in relativ kurzen Zeitintervallen gereinigt werden müssen. Die EP-PS 1 022 366 schlägt nun vor, den Düsenkern dauernd oder alternierend in Drehung zu versetzen. Dadurch gelang es, das Reinigungsintervall massiv zu verlängern. Die Figur 7 zeigt wie die neue Erfindung auch in einem rotierend angetriebenen Düsenkern eingesetzt werden kann. Es wird dazu vorgeschlagen, einen zweiteiligen Düsenkern einzusetzen, etwa gemäss Figur 2. Die Figur 7 zeigt als Beispiel das gleichzeitige Verbinden und Texturieren von zwei Garnen, eines Garnes A sowie eines Garnes B, welche über je einen Fadenführer 40 resp. 41 in den Garneinführungskonus 6 geführt werden. Der Düsenkern bestehend aus einem Keramik-Düsenkern 24 sowie einem äusseren Düsenkernmantel 25 ist in einer rotierbar gelagerten Drehhülse 42 angeordnet, welche über Kugellager 43 in dem Antriebsgehäuse 44 gelagert ist. Die Druckluft wird über eine Druckluftkammer 45 sowie einem Druckluftanschluss 46 zugeführt, wobei durch mehrere Dichtungen 47 ein Entweichen von Druckluft verhindert wird. Ein Schneckenrad 48 ist über einen Kragen 49 sowie einem Deckel 50 in dem Antriebsgehäuse 44 gehalten. Der Antrieb erfolgt über eine Antriebswelle 51, einem Übertriebsrad 52 sowie einem Schneckenrad 48.

Die Figur 8 zeigt in 3D-Darstellung einen zweigeteilten Düsenkern, entsprechend der Figur 6a und den Figuren 3 und 7. Die Figur 8 zeigt den Zusammenbau eines Keramik-Düsenkernes 24 mit einem äusseren Düsenkernmantel 25. Der Keramik-Düsenkern 24 kann wie in der Figur 8 angedeutet ist, in den Düsenkernmantel 24 von Hand eingeschoben werden, wobei mit der letzten Einschiebebewegung eine schnappartig funktionierende Arretierung 60 der Keramikdüsenkern 24 exakt in Position gehalten wird. Nach aussen bildet sich eine plane Fläche 34 entsprechend Figur 2. Zwischen dem Keramik-Düsenkörper 24 sowie dem äusseren Düsenkernmantel wird eine zylindrische Druckluftkammer 61 gebildet, welche nach aussen durch Dichtungen 62 verschlossen ist, so dass die Druckluft nur über die radialen Einblasbohrungen 15 in den Garnkanal 4 strömen kann.

Das Beispiel gemäss Figur 8 zeigt sehr anschaulich ein weiteres, sehr wichtiges Merkmal der neuen Lösung, nämlich die Forderung der angenähert konstanten Wandstärke des Keramik-Düsenkernes 24, wobei an drei Stellen, WSt1, WSt2, WSt3 jeweils mit einem Masspfeil die Wandstärke angezeigt ist. Für die Forderungen des Einbaues sind bei den äusseren Düsenkernmantel 25 mit den Masspfeilen D1, D2, D3 drei verschiedene Dicken angegeben. Da der äussere Düsenkernmantel z.B. in Kunststoff hergestellt werden kann, haben selbst grosse Dickenvariationen keinen schädlichen Einfluss. Der innere Keramik-Düsenkern kann dagegen optimal nach den Anforderungen für die Herstellung von Keramikrohlingen im Pressverfahren, insbesondere im Spritzverfahren produziert werden.

Die Figur 9 veranschaulicht im Schnitt die Lösung gemäss Figur 6a und 8.

Die Figur 10 zeigt im Schnitt die Figuren 6b und 8. In beiden Figuren ist der Keramik-Düsenkern 24 in den äusseren Düsenkernmantel 25 eingebaut. Gemäss einer weiteren, nicht dargestellten Ausführung kann der Keramik-Düsenkern 24 direkt in ein Gehäuse 20 etwa gemäss Figur 4b eingebaut werden. Dabei muss das Gehäuse 20 Einpassöffnungen entsprechend dem miniaturisierten Keramik-Düsenkern 24 aufweisen.

## Patentansprüche

1. Verfahren zur Herstellung eines Düsenkerns als Teil einer Vorrichtung für die Erzeugung von Schlingengarn, **dadurch gekennzeichnet, dass** der Düsenkern zweiteilig ausgebildet ist und einen äusseren Düsenkörper aufweist, in welchen ein Keramik-Düsenkern eingesetzt wird und dass der Keramik-Düsenkern mit angenähert konstanter Wandstärke ausgebildet und in der Grösse reduziert ist auf die zentralen Funktionen des Garnbehandlungskanals mit Lufteinblasung und Garnaustritt für die Schlingenbildung und im Formverfahren hergestellt wird.

2. Verfahren nach Anspruch 1, **dadurch gekennzeichnet, dass** der Keramik-Düsenkern im Hochpräzisionsverfahren gespritzt wird.

3. Düsenkern für eine Vorrichtung zur Erzeugung von Schlingengarn, **dadurch gekennzeichnet, dass** der Düsenkern zweiteilig ausgebildet ist und einen äusseren Düsenkörper aufweist, in welchen ein Keramik-Düsenkern einsetzbar ist und dass der Keramik-Düsenkern mit angenähert konstanter Wandstärke ausgebildet ist und in der Grösse auf die zentralen Funktionen des Garnbehandlungskanals in Lufteinblasung und Garnaustritt für die Schlingenbildung reduziert und im Formverfahren herstellbar ist.

4. Düsenkern nach Anspruch 3, **dadurch gekennzeichnet, dass** der Garnbehandlungskanal mindestens einen zylindrischen Abschnitt (zyl. A.) sowie einen Erweiterungsabschnitt (EA) aufweist, wobei die Einblasung (Einbl.) innerhalb des zylindrischen Abschnittes, vorzugsweise etwa im mittleren Bereich der Längsseite des Düsenkerns, angeordnet ist, wobei der Erweiterungsabschnitt vorzugsweise vollständig trompetenförmig ausgebildet ist oder einen konischen sowie einen trompetenförmigen Abschnitt aufweist, wobei im Falle eines konischen Abschnittes dieser einen Öffnungswinkel von mindestens 12° aufweist.

5. Düsenkern nach einem der Ansprüche 3 bis 4, **dadurch gekennzeichnet, dass** die Lufteinblasung des Keramik-Düsenkerns eine oder mehrere, vorzugsweise drei Einblasbohrungen aufweist, welche winklig in Transportrichtung geneigt in einem Winkel von mindestens 48°, insbesondere in dem Bereich von 52° bis 65° angeordnet sind.

6. Düsenkern nach einem der Ansprüche 3 bis 5, **dadurch gekennzeichnet, dass** er Teil eine Vorrichtung ist, welche einen in den Erweiterungsabschnitt einsenkbaren, kugelförmigen Prallkörper aufweist, wobei der äussere Durchmesser der konvex gewölbten Austrittsöffnung des Kanals mindestens gleich dem 4-fachen des Durchmessers des Kanals und mindestens gleich dem 0,5-fachen des Durchmessers des kugel-bzw. halbkugelförmigen Leitkörpers (5) ist.

7. Düsenkern nach Anspruch 3, **dadurch gekennzeichnet, dass** zwischen dem äusseren Düsenkörper sowie dem Keramik-Düsenkern eine Klemmstelle angeordnet ist zur Befestigung des Keramik-Düsenkerns im äusseren Düsenkörper, wobei vorzugsweise zwischen dem Keramik-Düsenkern sowie dem Düsenkörper im Bereich des zylindrischen Abschnittes ein ringförmiger Druckluftkanal angeordnet ist, über welchen die Lufteinblasung mittels der Einblasbohrungen erfolgt und der ringförmige Druckluftkanal besonders vorzugsweise in den beiden Endbereichen des zylindrischen Abschnittes je eine Dichtstelle aufweist zur Abdichtung der Druckluft.

8. Düsenkern nach einem der Ansprüche 3 bis 7, **dadurch gekennzeichnet, dass** der Düsenkern als Schnellwechsel-Element innerhalb der Vorrichtung ausgebildet ist und zusammen mit dem Keramik-Düsenkern aus der Vorrichtung schnell ein- und ausbaubar ist, wobei er vorzugsweise zweiteilig ausgebildet ist mit einem inneren Keramik-Düsenkern sowie einem äusseren Düsenkörper und beide Teil einer Vorrichtung mit Drehantrieb sind, wobei der Düsenkörper mit dem eingebauten Keramik-Düsenkern antreibbar ist.

9. Düsenkern nach einem der Ansprüche 3 bis 8, **dadurch gekennzeichnet, dass** er zweiteilig ausgebildet ist mit einem Keramik-Düsenkern sowie einem äusseren Düsenkörper, wobei in zusammengebautem Zustand das Garnaustrittsende eine etwa plane Fläche bildet und mit der Gestaltung des Düsenkörpers Form-und Dickenvariationen aufgefangen werden, wobei der Düsenkörper als Kunststoffspritzteil hergestellt und in den äusseren Abmessungen als Wechselteil in Bezug auf entsprechende Lösungen des Standes der Technik ausgebildet ist.

## Claims

1. Method for producing a nozzle core as part of an apparatus for producing loop yarn, **characterized in that** the nozzle core is formed in two parts and has an outer nozzle body into which a ceramic nozzle core is inserted, and **in that** the ceramic nozzle core is formed with an approximately constant wall thickness and is reduced in size to the central functions of the yarn treatment duct with air blow-in and yarn outlet for loop formation, and is produced in a moulding method.

2. Method according to Claim 1, **characterized in that** the ceramic nozzle core is injection-moulded in a high-precision method.

3. Nozzle core for an apparatus for producing loop yarn, **characterized in that** the nozzle core is formed in two parts and has an outer nozzle body into which a ceramic nozzle core is insertable, and **in that** the ceramic nozzle core is formed with an approximately constant wall thickness and is reduced in size to the central functions of the yarn treatment duct with air blow-in and yarn outlet for loop formation, and is producible in a moulding method.

4. Nozzle core according to Claim 3, **characterized in that** the yarn treatment duct has at least one cylindrical section (cyl. A.) and a widening section (EA), wherein the blow-in (blow-in) is arranged within the cylindrical section, preferably approximately in the central region of the longitudinal side of the nozzle core, wherein the widening section is formed preferably entirely in a trumpet-shaped manner or has a conical section and a trumpet-shaped section, wherein, in the case of a conical section, this has an opening angle of at least 12°.

5. Nozzle core according to either of Claims 3 and 4, **characterized in that** the air blow-in of the ceramic nozzle core has one or more, preferably three, blow-in holes which are arranged in a manner inclined at an angle of at least 48°, in particular in the range of 52° to 65°, to the transport direction.

6. Nozzle core according to one of Claims 3 to 5, **characterized in that** it is part of an apparatus which has a spherical baffle body which is lowerable into the widening section, wherein the outside diameter of the convexly curved outlet opening of the duct is at least equal to 4 times the diameter of the duct and at least equal to 0.5 times the diameter of the spherical or hemispherical guiding body (5).

7. Nozzle core according to Claim 3, **characterized in that** between the outer nozzle body and the ceramic nozzle core there is arranged a clamping point for fastening the ceramic nozzle core in the outer nozzle body, wherein an annular compressed air duct is arranged preferably between the ceramic nozzle core and the nozzle body in the region of the cylindrical section, the air blow-in taking place via said compressed air duct by means of the blow-in holes and the annular compressed air duct having a respective sealing point, particularly preferably in the two end regions of the cylindrical section, for sealing off the compressed air.

8. Nozzle core according to one of Claims 3 to 7, **characterized in that** the nozzle core is formed as a quick-change element inside the apparatus and can be installed in and uninstalled from the apparatus quickly together with the ceramic nozzle core, wherein it is formed preferably in two parts having an inner ceramic nozzle core and an outer nozzle body and the two are part of an apparatus having a rotary drive, wherein the nozzle body is drivable by way of the installed ceramic nozzle core.

9. Nozzle core according to one of Claims 3 to 8, **characterized in that** it is formed in two parts having a ceramic nozzle core and an outer nozzle body, wherein, in the assembled state, the yarn outlet end forms an approximately planar surface and variations in shape and thickness can be compensated by way of the design of the nozzle body, wherein the nozzle body is produced as an injection-moulded plastics part and is formed in its external dimensions as a replacement part with respect to corresponding solutions in the prior art.

## Revendications

1. Procédé de fabrication d'une partie centrale de filière comme partie d'un dispositif de production de fils bouclés, **caractérisé en ce que** la partie centrale de filière est réalisée en deux parties et présente un corps de filière extérieur, dans lequel on introduit une partie centrale de filière en céramique et **en ce que** la partie centrale de filière en céramique est réalisée avec une épaisseur de paroi approximativement constante et sa grandeur est réduite sur les fonctions centrales du canal de traitement de fil par insufflation d'air et sortie de fil pour la formation de boucles et on la fabrique par un procédé de moulage.

2. Procédé selon la revendication 1, **caractérisé en ce que** l'on injecte la partie centrale de filière en céramique dans un procédé de moulage par injection de haute précision.

3. Partie centrale de filière pour un dispositif de production de fils bouclés, **caractérisée en ce que** la partie centrale de filière est réalisée en deux parties et présente un corps de filière extérieur, dans lequel une partie centrale de filière en céramique peut être insérée et **en ce que** la partie centrale de filière en céramique est réalisée avec une épaisseur de paroi approximativement constante et sa grandeur est réduite sur les fonctions centrales du canal de traitement de fil par l'insufflation d'air et la sortie de fil et peut être fabriquée par un procédé de moulage.

4. Partie centrale de filière selon la revendication 3, **caractérisée en ce que** le canal de traitement de fil présente au moins une partie cylindrique (cyl. A) ainsi qu'une partie évasée (EA), dans laquelle l'insufflation (Insuffl.) est disposée à l'intérieur de la partie cylindrique, de préférence environ dans la région médiane du long côté de la partie centrale de filière, dans laquelle la partie évasée est réalisée de préférence entièrement en forme de trompette ou présente une partie conique ainsi qu'une partie en forme de trompette, dans laquelle, dans le cas d'une partie conique, celle-ci présente un angle d'ouverture d'au moins 12°.

5. Partie centrale de filière selon l'une quelconque des revendications 3 à 4, **caractérisée en ce que** l'insufflation d'air de la partie centrale de filière en céramique présente un ou plusieurs, de préférence trois, ajutages d'insufflation, qui sont disposés de façon inclinée angulairement dans la direction de transport d'un angle d'au moins 48°, en particulier dans la plage de 52° à 65°.

6. Partie centrale de filière selon l'une quelconque des revendications 3 à 5, **caractérisée en ce qu'**elle fait partie d'un dispositif, qui présente un corps d'impact sphérique, pouvant être introduit dans la partie évasée, dans laquelle le diamètre extérieur de l'ouverture de sortie du canal à courbure convexe est au moins égal à 4 fois le diamètre du canal et est au moins égal à 0,5 fois le diamètre du corps de guidage (5) de forme sphérique ou hémisphérique.

7. Partie centrale de filière selon la revendication 3, **caractérisée en ce qu'**il se trouve entre le corps de filière extérieur et la partie centrale de filière en céramique un point de serrage pour la fixation de la partie centrale de filière en céramique dans le corps de filière extérieur, dans laquelle un canal annulaire à air comprimé est disposé de préférence entre la partie centrale de filière en céramique et le corps de filière dans la région de la partie cylindrique, par lequel on effectue l'insufflation d'air au moyen des ajutages d'insufflation d'air et le canal annulaire à air comprimé présente en particulier, de préférence dans les deux régions d'extrémité de la partie cylindrique, chaque fois un point d'étanchéité pour assurer l'étanchéité vis-à-vis de l'air comprimé.

8. Partie centrale de filière selon l'une quelconque des revendications 3 à 7, **caractérisée en ce que** la partie centrale de filière est réalisée sous la forme d'un élément à changement rapide à l'intérieur du dispositif et peut être montée et démontée rapidement en même temps que la partie centrale de filière en céramique hors du dispositif, dans laquelle elle est réalisée de préférence en deux parties avec une partie centrale de filière en céramique intérieure ainsi qu'avec un corps de filière extérieur et les deux font partie d'un dispositif avec un entraînement rotatif, dans laquelle le corps de filière peut être entraîné avec la partie centrale de filière en céramique installée.

9. Partie centrale de filière selon l'une quelconque des revendications 3 à 8, **caractérisée en ce qu'**elle est réalisée en deux parties avec une partie centrale de filière en céramique ainsi qu'un corps de filière extérieur, dans laquelle, à l'état assemblé, l'extrémité de sortie du fil forme une face sensiblement plane et des variations de forme et d'épaisseur sont reprises par la configuration du corps de filière, dans laquelle le corps de filière est fabriqué sous la forme d'une pièce en plastique moulée par injection et est produit, au niveau de ses dimensions extérieures, sous forme de pièce de rechange par rapport à des solutions correspondantes de l'état de la technique.
